# EUROPÄISCHE PATENTSCHRIFT

(11) **EP 3 385 143 B1**
(45) Veröffentlichungstag und Bekanntmachung des Hinweises auf die Patenterteilung: **05.05.2021**
(21) Anmeldenummer: 18162197.0
(22) Anmeldetag: 16.03.2018
(51) Int. Cl.: B61G 9/06

(54) **ANLENKUNGSEINRICHTUNG FÜR EINE KUPPLUNG INSBESONDERE EINES SCHIENENFAHRZEUGS**
PIVOT DEVICE FOR A COUPLING IN PARTICULAR OF A RAILWAY VEHICLE
DISPOSITIF DE DIRECTION POUR UN ACCOUPLEMENT EN PARTICULIER D'UN VÉHICULE FERROVIAIRE

(30) Priorität: 06.04.2017 CH 4672017
(43) Veröffentlichungstag der Anmeldung: 10.10.2018
(73) Patentinhaber: Faiveley Transport Schwab AG, 8207 Schaffhausen (CH)
(72) Erfinder: EISELE, Thomas, 79787 Lauchringen (DE)
(74) Vertreter: Luchs, Willi

(56) Entgegenhaltungen:
- WO-A1-2005/075272
- CN-A- 104 149 811
- DE-U1- 20 009 859
- GB-A- 236 417
- US-A- 606 105

## Beschreibung

Die Erfindung betrifft eine Anlenkungseinrichtung für eine Kupplung nach dem Oberbegriff des Anspruchs 1.

Eine Anlenkungseinrichtung dieser Art ist in der EP 2 322 403 B1 geoffenbart, bei welcher die Federelemente starr eingespannt sind und infolgedessen nicht die Lenkbewegungen der Zugstange mitmachen können. Dadurch wird die Dämpfungswirkung der Federelemente beeinträchtigt, weil die Kupplung sie in ausgelenkter Stellung nur ungleichmässig beansprucht.

Bei der Druckschrift WO 2016/000602 ist ein Kupplungspuffer für Schienenfahrzeuge offenbart, welcher eine an einer Drehtrommel zumindest horizontal schwenkbar gelagerte Zugstange mit Energieabsorptions-Komponenten umfasst, wobei diese Drehtrommel in einer Montagebasis und einem Führungsblock gelagert ist.

In der Druckschrift DE-U-200 09 859 ist eine Vorrichtung zur elastischen, gelenkigen Lagerung eines Kupplungsarmes einer Mittelpufferkupplung an einem Schienenfahrzeug offenbart. Es ist ein äusserer Träger vorgesehen, an dem eine senkrecht zur Längsachse des Zentralbolzens ausgerichtete Zentralplatte mit einem Durchbruch angeordnet ist, in welchem der Zentralbolzen abgestützt ist. Es sind Lager im Träger so ausgebildet, dass eine Schwenkbewegung der Zentralplatte um eine vertikale Achse möglich ist.

Gemäss der Druckschrift US 606,105 sind bei einer Zugstange für Schienenfahrzeuge eine Halterung und eine Pufferhülse schwenkbar gelagert, in welcher die Zugstange mit ihrem viereckigen Querschnitt gehalten ist. Diese schwenkbare Pufferhülse ermöglicht dabei ein Schwenken der Zugstange.

In der Entgegenhaltung GB 236,417 ist eine Zugstange in einer Halterung ebenfalls schwenkbar gehalten. Es ist dazu eine diese Zugstange lagernde Hülse vorgesehen, welche aussenseitig gewölbt und in einer Bohrung in der Halterung geführt ist.

Der Erfindung liegt die Aufgabe zugrunde, diesen Nachteil zu vermeiden und eine Anlenkungseinrichtung der eingangs genannten Art zu schaffen, die auch bei ausgelenkter Kupplung eine optimale Dämpfungswirkung der Federelemente mit möglichst einfachen Mitteln sicherstellt.

Diese Aufgabe wird mit einer Anlenkungseinrichtung nach Anspruch 1 gelöst.

Damit wird erreicht, dass durch diese Einrichtung eine Auslenkung des mit ihr verbundenen Kupplungskopfes ermöglicht wird und dabei die Zugstange und die auf ihr gelagerten Federelemente und diese Platte ebenfalls diese Schwenkpositionen einnehmen.

Es ist im Sinne einer einfachen Konstruktion besonders vorteilhaft, wenn die drehbare Platte und der Lenkbolzen in einer Ringscheibe mit zwei diametral angeordneten Drehzapfen integriert sind, wobei die Ringscheibe mit einer mittigen Durchgangsbohrung für die Zugstange versehen ist. Damit die Federelemente auch eine Auslenkung der Kupplung in der vertikalen Ebene vollziehen können, sieht die Erfindung vor, die Durchgangsbohrung beidseitig sich nach aussen hin aufweitend auszubilden. Die Erfindung sieht weiterhin vor, dass die Federelemente zum Dämpfen der Druckkräfte auf der dem Kupplungskopf zugewandten Seite der drehbaren Platte angeordnet sind, während die Federelemente zum Dämpfen der Zugkräfte auf der von Kupplungskopf abgewandten Seite der drehbaren Platte montiert sind. Dadurch ist die drehbare Platte in beiden Kraftrichtungen wirksam.

Die in der Kupplung auftretenden Druckkräfte sind in der Praxis ein Vielfaches von den auf sie wirkenden Zugkräften. Die Erfindung sieht daher ebenfalls vor, die Anzahl Federelemente entsprechend den jeweils zu erwartenden Druck- bzw. Zugkräften festzulegen.

Es ist für eine möglichst gleichmässige Dämpfungswirkung zweckmässig, die Federelemente als Ringscheiben aus einem elastomeren Material herzustellen, die seitlich gegen dazwischenliegende Distanzscheiben aus Blech abgestützt sind.

Es ist auch im Sinne einer einfachen, kompakten Bauweise vorteilhaft, wenn die Federelemente auf der Zugstange zwischen einer am vorderen Zugstangenende angeordneten Muffe für den Kupplungskopf und einer am hinteren Zugstangenende angeordneten Arretierscheibe zum Fixieren der Federelemente gegen die drehbare Platte montiert sind.

Zum Erleichtern der Montage sieht die Erfindung auch vor, dass die Arretierscheibe gegen die Federelemente mit einer am hinteren Zugstangenende angeordneten Verschraubung andrückbar ist.

Die Erfindung sieht ausserdem vor, dass der Lenkbolzen mit der drehbaren Platte in einem hülsenförmigen Gehäuse mit einem am Schienenfahrzeug befestigbaren Flansch gelagert ist. Auf diese Weise kann das Gehäuse mit dem Lenkbolzen, der drehbaren Platte und der Zugstange mit den Federelementen als vormontierte Baugruppe am Schienenfahrzeug fixiert werden.

Die erfindungsgemässe Anlenkungseinrichtung ist mit einer Überlastsicherung versehen. In diesem Fall ist das Gehäuse in dem Flansch verschiebbar, wobei beide Teile im Normalbetrieb gegeneinander mit mindestens einem vorzugsweise bolzenförmigen Überlastelement fixiert sind, während bei einem starken Stoss das Überlastelement durch das Gehäuse abgeschert wird und dieses durch den Flansch zusammen mit der drehbaren Platte und der Zugstange mit den Federelementen nach hinten geschoben wird.

Das Gehäuse kann auch am vom Kupplungskopf abgekehrten Ende mit einem am Flansch befestigten Sicherheitsorgan in der Gestalt eines plastisch verformbaren Rohrstücks versehen sein, das bei Überlast energieabsorbierend mit einer in das Rohrstück eindringenden Nabe des Gehäuses zusammenwirkt.

Die Erfindung ist nachfolgend anhand von Ausführungsbeispielen unter Bezugnahme auf die Zeichnung näher erläutert. Es zeigen:
- Fig. 1: einen Längsschnitt einer Anlenkungseinrichtung für eine Kupplung eines Schienenfahrzeugs, wobei die Schnitte nicht schraffiert dargestellt sind;
- Fig. 2: die Platte der Anlenkungseinrichtung nach Fig. 1 in der Vorderansicht bzw. die Zugstange im Querschnitt; und
- Fig. 3: einen Längsschnitt einer Variante der Anlenkungseinrichtung gemäss Fig. 1 mit einem plastisch verformbaren Rohrstück als Sicherheitsorgan.

Die in Fig.1 gezeigte Anlenkungseinrichtung ist als unabhängige Baugruppe konstruiert und sie umfasst eine Zugstange 1 mit auf ihr gelagerten Federelementen 2a, 2b zum Dämpfen der auf die Kupplung wirkenden Druck- und Zugkräfte, sowie ein Gehäuse 3 mit einem Flansch 4, mit dem die Baugruppe an das Schienenfahrzeug oder ähnlichem montiert wird.

Erfindungsgemäss sind die Federelemente 2a, 2b beidseitig einer Platte 5 angeordnet, die um die Drehachse 6 eines Lenkbolzens 7 für die Zugstange 1 drehbar ist. Wie aus Fig. 2 ersichtlich, umfasst die drehbare Platte 5 eine Ringscheibe 8 und einen Lenkbolzen 7 mit zwei diametral angeordneten Drehzapfen 9a, 9b, wobei die Ringscheibe 8 mit einer mittigen Durchgangsbohrung 10 versehen ist, durch welche die Zugstange 1 ragt, während die Drehzapfen 9a. 9b in Bohrungen des Gehäuses 3 gelagert sind. Zur Ermöglichung des Zusammenbaus ist das Gehäuse 3 entlang der mittleren Diametralebene durch zwei Halbschalen gebildet.

Die Durchgangsbohrung 10 sowie die Zugstange 1 sind vorteilhaft im Querschnitt gesehen beidseitig je mit einer Abflachung 10' versehen, damit die Zugstange 1 darin drehgesichert ist. Zudem ist diese Durchgangsbohrung 10 zumindest im oberen und unteren Bereich in Achsrichtung gesehen ausgehend von ihrer Mitte beidseitig nach aussen hin mit Aufweitungen 10" ausgebildet. Dadurch wird auch eine Auslenkung der Kupplung in vertikaler Ebene ermöglicht, wobei die Bohrung so ausgelegt ist, dass die Kupplung in der vertikalen Ebene eine Auslenkung von ca. +/- 6° nach oben und unten ausführen kann.

Die Konstruktion ist für eine Auslenkung der Zugstange 1 und damit des Kupplungskopfes in der horizontalen Ebene von ca. +/- 20° nach rechts und links ausgelegt.

Die Federelemente 2a auf der dem Kupplungskopf zugewandten Seite der drehbaren Platte 5 dienen zum Dämpfen der auf die Kupplung wirkenden Druckkräfte. Sie sind aus einem elastomeren Material hergestellt, wobei das Federpaket mit einem max. Druckhub von insgesamt ca. 60 mm ausgelegt ist. Das Federelement 2b auf der vom Kupplungskopf abgewandten Seite der drehbaren Platte 5 ist ebenfalls aus einem elastomeren Material hergestellt und dient seinerseits zum Dämpfen der auf die Kupplung wirkenden Zugkräfte. Diese sind wesentlich kleiner als die auftretenden Druckkräfte. Demgemäss ist das Federelement 2b mit einem max. Zughub von ca. 10 mm ausgelegt.

Die Anzahl Federelemente vorder- und rückseitig der drehbaren Platte 5 kann von Fall zu Fall den beim Kuppeln zu erwartenden Druck- und Zugkräften festgelegt werden. Bei dem gebildeten Paket gemäss Fig. 1 sind zwischen der vorderen Muffe und der Platte fünf Federelemente 2a bzw. dieses eine Federelement 2b zwischen der Platte und einer rückseitigen Arretierscheibe 13 vorgesehen.

Bei einer Auslenkung der Kupplung wird die drehbare Platte 5 innerhalb der obengenannten Grenzwerte mitausgelenkt. Das hat zur Folge, dass auch bei ausgelenkter Kupplung die auf sie wirkenden Druck- und Zugkräfte die Federelement 2a, 2b auf ihrer Gesamtfläche gleichmässig beaufschlagen. Dadurch ist die Dämpfungswirkung der Federelemente optimal. In diesem Sinne ist es vorteilhaft, wenn die Federelemente seitlich mit dazwischenliegenden Distanzscheiben 11 aus Blech abgestützt sind.

Die Federelemente 2a, 2b sind auf der Zugstange 1 zwischen einer am vorderen Zugstangenende angeordneten Muffe 12, an welchem der Kupplungskopf beispielsweise durch Schweissen verbunden werden kann, und der am hinteren Zugstangenende angeordneten Arretierscheibe 13 eingebaut. Letztere dient zum Fixieren der Federelemente 2a, 2b und der drehbaren Platte 5 gegen die Muffe 12, indem sie gegen mit einer am hinteren Zugstangenende einschraubbaren Verschraubung 14 angedrückt wird.

Nachdem die Baugruppe bestehend aus dem Gehäuse 3 mit dem Flansch 4, der drehbaren Platte 5 mit dem Lenkbolzen 7 und der Zugstange 1 mit den Federelementen 2a, 2b an das Schienenfahrzeug montiert ist, kann die Kupplung mit Kupplungskopf und Zug- und Stossvorrichtung mit der Muffe 12 der Zugstange 1 verschweisst werden. Die beschriebene Bauweise ist sowohl für den Zusammenbau der Anlenkungseinrichtung als auch für die Inspektion und Einstellbarkeit der einzelnen Bauteile vorteilhaft.

Die Anlenkungseinrichtung ist auch mit einer Überlastsicherung versehen. In diesem Fall ist das Gehäuse 3 axial in dem Flansch 4 verschiebbar, wobei beide Teile im Normalbetrieb gegeneinander mit bolzenförmigen Überlastelementen 15a, 15b fixiert sind, die bei Überlast durch das Gehäuse 3 abgeschert werden. Dadurch kann dieses Gehäuse durch den Flansch 4 zusammen mit der drehbaren Platte 5 und der Zugstange 1 mit den Federelementen 2a, 2b nach hinten geschoben werden. Die Anzahl Überlastelemente kann je nach einer definierten Aufprallkraft variieren.

Die Anlenkungseinrichtung kann im Rahmen der Erfindung auch eine Sicherheitsvorrichtung beinhalten, die etwa beim Aufprall eines anderen Fahrzeugs die Aufprallenergie innerhalb bestimmter Grenzen absorbiert. Eine solche Vorrichtung ist in Fig. 3 dargestellt. Das Gehäuse 3 weist an dem vom Kupplungskopf abgekehrten Ende zusätzlich ein am Flansch 4 befestigtes Sicherheitsorgan in Gestalt eines plastisch verformbaren Rohrstücks 16 auf, das bei Überlast energieabsorbierend mit einer in das Rohrstück 16 eindringenden Nabe 17 des Gehäuses 3 zusammenwirkt. Das mit einer Durchmessererweiterung 16a versehene Rohrende des Rohrstücks 16 ragt in einen ringförmigen Spalt 18 zwischen dem Flansch 4 und dem Gehäuse 3 und ist dabei an den Flansch 4 mit einer lösbaren Verbindung, wie vorzugsweise eine Schraub- oder Bajonettverbindung, befestigt.

Das Gehäuse 3 und der Flansch 4 könnten auch aus einem Teil bestehen, wenn keine zusätzlichen Überlastelemente vorgesehen würden. Die schwenkbare Platte 5 könnte aus der Ringscheibe 8 und den in diese beispielsweise einschraubbaren Drehzapfen 9a, 9b bestehen, so dass die Zugstange mit den Federelementen und der Ringscheibe in das Gehäuse eingeschoben und dann die Drehzapfen von aussen in die Ringscheibe eingeschraubt werden könnten.

Die Durchgangsbohrung 10 bei der Platte 5 könnte auch annähernd zylindrisch ohne seitlichen Abflachungen 10' ausgebildet sein. Zudem könnte sie in den seitlichen Bereichen in Achsrichtung gesehen ausgehend von ihrer Mitte ebenfalls beidseitig nach aussen hin mit Aufweitungen versehen sein.

## Patentansprüche

1. Anlenkungseinrichtung für eine Kupplung insbesondere eines Schienenfahrzeugs, mit einer mit einem Kupplungskopf verbindbaren Zugstange (1), mehrere auf dieser gelagerten Federelemente (2a, 2b) insbesondere zum Dämpfen des Schienenfahrzeugs der beim Kuppeln entstehenden Druck- und Zugkräfte und einem mit dem Schienenfahrzeug verbindbaren Flansch (4), wobei die Zugstange (1) für ein Auslenken zumindest in einer horizontalen Ebene in einer drehbaren Platte (5) gelagert ist, welche zwischen den Federelementen (2a, 2b) angeordnet ist, **dadurch gekennzeichnet, dass**
die drehbare Platte (5) mit einem Lenkbolzen (7) drehbar in einem hülsenförmigen Gehäuse (3) mit dem Flansch (4) gelagert ist, wobei das Gehäuse (3) axial in dem Flansch (4) verschiebbar und entlang der mittleren Diametralebene durch zwei Halbschalen gebildet ist, und dass eine Überlastsicherung vorgesehen ist, bei welcher im Normalbetrieb das Gehäuse (3) axial in dem Flansch (4) gegeneinander mit mindestens einem bolzenförmigen Überlastelement (15a, 15b) fixiert sind, während bei Überlast das Überlastelement (15a, 15b) durch das Gehäuse (3) abgeschert wird und dieses durch den Flansch (4) zusammen mit der drehbaren Platte (5) und der Zugstange (1) mit den Federelementen (2a, 2b) nach hinten geschoben wird.

2. Anlenkungseinrichtung nach Anspruch 1, **dadurch gekennzeichnet, dass**
die um eine Drehachse (6) drehbare Platte (5) eine Ringscheibe (8) und den aus zwei diametral angeordneten Drehzapfen (9a, 9b) bestehenden Lenkbolzen (7) umfasst, wobei die Ringscheibe (8) zwischen den Federelementen (2a, 2b) mit einer mittigen Durchgangsbohrung (10) für die Zugstange (1) versehen ist.

3. Anlenkungseinrichtung nach Anspruch 2, **dadurch gekennzeichnet, dass**
die Durchgangsbohrung (10) der Ringscheibe (8) der drehbaren Platte (5) zumindest im oberen und unteren Bereich in Achsrichtung gesehen ausgehend von ihrer Mitte beidseitig nach aussen hin mit Aufweitungen (10") ausgebildet ist.

4. Anlenkungseinrichtung nach einem der Ansprüche 1 bis 3, **dadurch gekennzeichnet, dass**
die Federelemente (2a) zum Dämpfen der Druckkräfte auf der dem Kupplungskopf zugewandten Seite der drehbaren Platte (5) angeordnet sind, während das mindestens eine Federelement (2b) zum Dämpfen der Zugkräfte auf der vom Kupplungskopf abgewandten Seite der drehbaren Platte (5) montiert ist.

5. Anlenkungseinrichtung nach Anspruch 4, **dadurch gekennzeichnet, dass**
die Anzahl Federelemente (2a, 2b) entsprechend den jeweils zu erwartenden Druck- bzw. Zugkräften festgelegt ist.

6. Anlenkungseinrichtung nach einem der Ansprüche 1 bis 5, **dadurch gekennzeichnet, dass**
die Federelemente (2a, 2b) als Ringscheiben aus einem elastomeren Material hergestellt sind, die seitlich gegen dazwischenliegende Distanzscheiben (11) aus Blech abgestützt sind.

7. Anlenkungseinrichtung nach einem der Ansprüche 1 bis 6, **dadurch gekennzeichnet, dass**
die Federelemente (2a, 2b) auf der Zugstange (1) zwischen einer am vorderen Zugstangenende angeordneten Muffe (12) für den Kupplungskopf und einer am hinteren Zugstangenende angeordneten Arretierscheibe (13) zum Fixieren der Federelemente gegen die drehbare Platte (5) montiert sind.

8. Anlenkungseinrichtung nach Anspruch 7, **dadurch gekennzeichnet, dass**
die Arretierscheibe (13) gegen die Federelemente (2a, 2b) mit einer am hinteren Zugstangenende angeordneten Verschraubung (14) andrückbar ist.

9. Anlenkungseinrichtung nach einem der Ansprüche 1 bis 8, **dadurch gekennzeichnet, dass**
das Gehäuse (3) an dem vom Kupplungskopf abgekehrten Ende mit einem am Flansch (4) befestigten Sicherheitsorgan in Gestalt eines plastisch verformbaren Rohrstücks (16) versehen ist, das bei Überlast energieabsorbierend mit einer in das Rohrstück eindringenden Nabe (17) des Gehäuses zusammenwirkt.

## Claims

1. Pivot device for a coupling, in particular of a railway vehicle, having a drawbar (1) that can be connected to a coupling head, a number of spring elements (2a, 2b) mounted on said drawbar, in particular for damping the compressive and tensile forces of the railway vehicle that arise when coupling, and a flange (4) that can be connected to the railway vehicle, whereby the drawbar (1) for a deflection is mounted at least in a horizontal plane in a rotatable plate (5), which is disposed between the spring elements (2a, 2b), **characterised in that**
the rotatable plate (5) with a steering bolt (7) is mounted rotatable in a sleeve-shaped housing (3) with the flange (4), whereby the housing (3) can be displaced axially within the flange (4) and is formed along the central diametric plane by two half shells, and that an overload protection is provided, with which during normal operation the housing (3) axially within the flange (4) being fixed against one another with at least one bolt-shaped overload element (15a, 15b), while upon overload, the overload element (15a, 15b) is sheared off by the housing (3) and the latter is pushed backwards by the flange (4) together with the rotatable plate (5) and the drawbar (1) with the spring elements (2a, 2b).

2. Pivot device according to Claim 1, **characterised in that** the plate (5) that can be rotated about an axis of rotation (6) comprises an annular disc (8) and a steering bolt (7) consisting of two diametrically arranged pivot pins (9a, 9b), whereby the annular disc (8) being provided with a central through hole (10) for the drawbar (1) between the spring elements (2a, 2b).

3. Pivot device according to Claim 2, **characterised in that** the through hole (10) of the annular disc (8) of the rotatable plate (5) is formed on both sides with widenings (10"), at least in the upper and the lower region as viewed in the axial direction passing outwards from its centre.

4. Pivot device according to any of the Claims 1 to 3, **characterised in that**
the spring elements (2a) are arranged on the side of the rotatable plate (5) facing the coupling head for damping the compressive forces, while the at least one spring element (2b) is mounted on the side of the rotatable plate (5) facing away from the coupling head for damping the tensile forces.

5. Pivot device according to Claim 4, **characterised in that** the number of spring elements (2a, 2b) is determined according to the respectively anticipated compressive and tensile forces.

6. Pivot device according to any of the Claims 1 to 5, **characterised in that**
the spring elements (2a, 2b) are produced as annular discs from an elastomeric material, which annular discs are supported laterally against spacer discs (11) made of sheet metal lying in between.

7. Pivot device according to any of the Claims 1 to 6, **characterised in that**
the spring elements (2a, 2b) are fitted on the drawbar (1) between a bushing (12) for the coupling head disposed on the front end of the drawbar and a locking disc (13) disposed on the rear end of the drawbar in order to fix the spring elements against the rotatable plate (5).

8. Pivot device according to Claim 7, **characterised in that** the locking disc (13) can be pressed against the spring elements (2a, 2b) with a screw connection (14) disposed on the rear end of the drawbar.

9. Pivot device according to any of the Claims 1 to 8, **characterised in that**
the housing (3) is provided on the end facing away from the coupling head with a safety component in the form of a plastically deformable tubular piece (16) fastened to the flange (4), which tubular piece, absorbing energy when there is overload, co-operates with a hub (17) of the housing that penetrates into the tubular piece.

## Revendications

1. Dispositif d'articulation d'un attelage, notamment d'un véhicule ferroviaire, comprenant un tirant (1) pouvant être relié à une tête d'attelage, plusieurs éléments (2a, 2b) de ressort montés sur celui-ci, notamment pour l'amortissement des forces de compression et de traction s'appliquant à l'attelage au véhicule ferroviaire et une bride (4) pouvant être reliée au véhicule ferroviaire, le tirant (1) étant, pour une excursion au moins dans un plan horizontal, monté dans une plaque (5) tournante, qui est disposée entre les éléments (2a, 2b) de ressort, **caractérisé en ce que**
la plaque (5) tournante est, par un axe (7) orientable, montée tournante dans une enveloppe (3) en forme de manchon ayant la bride (4), l'enveloppe (3) pouvant coulisser axialement dans la bride (4) et étant formée le long du plan diamétral médian par deux hémi-coquilles et **en ce qu'**il est prévu une sécurité à la surcharge, pour laquelle, en fonctionnement normal, l'enveloppe (3) est immobilisée axialement dans la bride (4) mutuellement par au moins un élément (15a, 15b) de surcharge en forme d'axe, tandis que, s'il y a surcharge, l'élément (15a, 15b) de surcharge est cisaillé par l'enveloppe (3) et celle-ci est déplacée vers l'arrière par la bride (4) ensemble avec la plaque (5) tournante et le tirant (1) avec les éléments (2a, 2b) de ressort.

2. Dispositif d'articulation suivant la revendication 1, **caractérisé en ce que**
la plaque (5) tournante autour de l'axe (6) de rotation comprend un disque (8) annulaire et l'axe (7) orientable constitué de deux tourillons (9a, 9b) disposés diamétralement, le disque (8) annulaire étant pourvu entre les éléments (2a, 2b) de ressort d'un trou (10) médian de passage du tirant (1).

3. Dispositif d'articulation suivant la revendication 2, **caractérisé en ce que**
le trou (10) de passage du disque (8) annulaire de la plaque (5) tournante est considéré au moins dans la partie supérieure et inférieure dans la direction axiale à partir de son milieu, constitué en ayant des élargissements (10") des deux côtés vers l'extérieur à partir de son milieu.

4. Dispositif d'articulation suivant l'une des revendications 1 à 3, **caractérisé en ce que**
les éléments (2a) de ressort sont, pour l'amortissement des forces de compression, disposés du côté, tourné vers la tête d'attelage, de la plaque (5) tournante, tandis que le au moins un élément (2b) de ressort est, pour l'amortissement des forces de traction, monté du côté, loin de la tête d'attelage, de la plaque (5) tournante.

5. Dispositif d'articulation suivant la revendication 4, **caractérisé en ce que**
le nombre d'éléments (2a, 2b) de ressort est fixé en fonction des forces de compression et de traction escomptées respectivement.

6. Dispositif d'articulation suivant l'une des revendications 1 à 5, **caractérisé en ce que**
les éléments (2a, 2b) de ressort sont en un matériau élastomère sous la forme de disques annulaires, qui s'appuient latéralement sur des disques (11) intermédiaires d'entretoisement en tôle.

7. Dispositif d'articulation suivant l'une des revendications 1 à 6, **caractérisé en ce que**
les éléments (2a, 2b) de ressort sont, pour l'immobilisation des éléments de ressort sur la plaque (5) tournante, montés sur le tirant (1) entre un manchon (12), monté au bout avant du tirant, pour la tête de l'attelage et un disque (13) de blocage monté au bout arrière du tirant.

8. Dispositif d'articulation suivant la revendication 7, **caractérisé en ce que**
le disque (13) de blocage peut être poussé sur les éléments (2a, 2b) de ressort par un vissage (14) disposé au bout arrière du tirant.

9. Dispositif d'articulation suivant l'une des revendications 1 à 8, **caractérisé en ce que**
l'enveloppe (3) est pourvue du côté loin de la tête d'attelage d'un organe de sécurité, fixé à la bride (4), sous la forme d'une pièce (16) tubulaire déformable plastiquement, qui, s'il y a surcharge, coopère en absorbant de l'énergie avec un moyeu (17), pénétrant dans la pièce tubulaire, de l'enveloppe.
